# EUROPÄISCHE PATENTANMELDUNG

(11) **EP 0 134 776 A2**
(43) Veröffentlichungstag der Anmeldung: **20.03.1985**
(21) Anmeldenummer: 84890132.8
(22) Anmeldetag: 13.07.1984
(51) Int. Cl.: B21D 28/12

(54) **Presse zum Bearbeiten von Blechen**

(30) Priorität: 17.08.1983 AT 2944/83
(71) Anmelder: VOEST-ALPINE Aktiengesellschaft, A-4020 Linz (AT)
(72) Erfinder: Kreuzgruber, Dietrich, A-4060 Leonding (AT)
(74) Vertreter: Hübscher, Gerhard, Dipl.-Ing.

(57) **Zusammenfassung**

Bei einer Presse, die einen oberen und einen unteren Drehteller (2, 3) für Werkzeuge (4, 5) aufweist, können die einzelnen Oberwerkzeuge (4) in der jeweiligen Drehstellung des oberen Drehtellers (2) mit einem Pressenstempel (6) gekuppelt werden. Um eine freie Zugänglichkeit im Bereich der Unterwerkzeuge (5) zu erhalten, sind diese jeweils für sich axial verschiebbar im unteren Drehteller (3) gelagert, wobei lediglich das in der Arbeitsstellung befindliche Unterwerkzeug (5) im Gestell (1) abgestützt ist, während die anderen Unterwerkzeuge abgesenkt werden.

## Beschreibung

Die Erfindung bezieht sich auf eine Presse zum Bearbeiten von Blechen mit einem an einen Koordinatentisch angeschlossenen Gestell, das einen oberen Drehteller mit am Umfang verteilten, axial verstellbaren Oberwerkzeugen, einen unteren Drehteller mit den Oberwerkzeugen zugeordneten Unterwerkzeugen und einen Pressenstempel trägt, der mit dem zufolge der jeweiligen Drehstellung des oberen Drehtellers in seinem Bereich befindlichen Oberwerkzeug kuppelbar ist.

Pressen dieser Art haben den Vorteil, daß das Werkstück mit unterschiedlichen Werkzeugen bearbeitet werden kann, ohne zeit- und arbeitsaufwendige Umrüstarbeiten an der Presse vornehmen zu müssen. Die jeweils zum Einsatz kommenden Werkzeuge brauchen lediglich mit Hilfe der Drehteller, in denen sie gelagert sind, in die Arbeitsstellung gedreht zu werden, in der das ausgewählte Oberwerkzeug mit dem Pressenstempel zur Durchführung des Arbeitshubes gekuppelt wird. Das Werkstück wird dabei auf dem der Presse zugeordneten Koordinatentisch so ausgerichtet, daß die Werkzeuge an der richtigen Stelle angreifen. Zu diesem Zweck wird das Werkstück von Zangen erfaßt und auf dem Koordinatentisch verschoben, was ein Absenken der im Bewegungsbereich der Zangen befindlichen Tischteile notwendig macht. Trotz dieser Maßnahme können die Zangen nicht beliebig nahe an das jeweils im Einsatz befindliche Ober- und Unterwerkzeug herangefahren werden, weil die benachbarten Unterwerkzeuge die Zangenbewegungen im Bereich des eingesetzten Werkzeuges behindern. Dies bedeutet, daß insbesondere kleinere Werkstücke für die Bearbeitung gegenüber den geforderten Endmaßen größere Abmessungen erhalten müssen, was nicht nur einen vermehrten Abfall, sondern auch längere Bearbeitungszeiten und zusätzliche Arbeitsgänge bedingt.

Eine Möglichkeit, ohne größere Abmessungen auszukommen, besteht darin, das Werkstück mit den Zangen an verschiedenen Stellen zu fassend Dieses Umsetzen bringt jedoch zwangsläufig erhebliche Ungenauigkeiten und eine zusätzliche Verlängerung der Bearbeitungszeiten mit sich.

Der Erfindung liegt somit die Aufgabe zugrunde, diese Mängel zu vermeiden und eine Presse der eingangs geschilderten Art so zu verbessern, daß die Zangenbewegung für die Werkstückpositionierung nicht durch die im unteren Drehteller gehaltenen Unterwerkzeuge behindert wird.

Die Erfindung löst die gestellte Aufgabe dadurch, daß die Unterwerkzeuge jeweils für sich axial verschiebbar im unteren Drehteller gelagert sind, daß das Gestell eine dem Pressenstempel gegenüberliegende Abstützung für das auf Grund der jeweiligen Drehstellung in seinem Bereich befindliche Unterwerkzeug aufweist und daß zumindest für die diesem Unterwerkzeug unmittelbar benachbarten Unterwerkzeuge eine Absenkvorrichtung vorgesehen ist.

Zufolge dieser Maßnahmen können zumindest die dem im Einsatz befindlichen Unterwerkzeug benachbarten Unterwerkzeuge so weit abgesenkt werden, daß die Zangen für die Werkstückführung unbehindert über diese Unterwerkzeuge hinwegbewegt werden können. Damit das im Einsatz befindliche Unterwerkzeug, das entsprechend den anderen Unterwerkzeugen axial verschiebbar im unteren Drehteller gelagert sein muß, um es absenken zu können, wenn ein benachbartes Unterwerkzeug zum Einsatz kommt, die auftretenden Kräfte abtragen kann, wird es bei der Drehung des unteren Drehtellers auf eine gestellfeste Abstützung geführt, so daß sich für die Bearbeitung übliche Verhältnisse ergeben. Bei einem Werkzeugwechsel müssen die abgesenkten Unterwerkzeuge wieder angehoben werden, um sie über die gestellfeste Abstützung hinwegbewegen zu können. Auf Grund der Absenkung der nicht benötigten Unterwerkzeuge wird somit eine unbehinderte Bewegung der dem Koordinatentisch zugeordneten Zangen auch im Bereich der Bearbeitungswerkzeuge sichergestellt. Es entfallen daher die nachteiligen Maßnahmen, entweder die Werkstücke mit größeren Abmessungen zu versehen oder die Zangen umzusetzen.

Obwohl es denkbar wäre, die Unterwerkzeuge einzeln mit Hilfe von dem Drehteller zugeordneten Antrieben abzusenken, ist es vorteilhaft, wenn die Absenkvorrichtung aus einer im Gestell gelagerten, absenkbaren Auflage für die Unterwerkzeuge besteht. Da sich diese Auflage nicht mit dem unteren Drehteller dreht, ist ihre Lagerung und ihr Antrieb konstruktiv besonders einfach zu lösen. Außerdem entfallen die sonst notwendigen Steuerungen der Einzelantriebe.

Damit die Unterwerkzeuge zwangsweise mit der Auflage abgesenkt werden, kann die Auflage zumindest eine zu den Drehtellern koaxiale Führungsnut für den Unterwerkzeugen zugeordnete, radiale Mitnehmer aufweisen, wobei die Führungsnut mit einem axialen Durchbruch für den Mitnehmer des sich im Bereich der Abstützung befindlichen Unterwerkzeuges versehen ist. Bei der Drehung des Drehtellers greifen die Mitnehmer der Unterwerkzeuge im Bereich der absenkbaren Auflage in deren Führungsnut ein, so daß beim Absenken der Auflage die Unterwerkzeuge mit Ausnahme des auf der Abstützung aufruhenden Unterwerkzeuges über die Mitnehmer zwangsläufig mitgenommen werden. Wegen des axialen Durchbruches der Führungsnut im Bereich der Abstützung wird das im Einsatz befindliche Unterwerkzeug nicht mitgenommen, weil beim Absenken der Auflage dessen Mitnehmer durch den axialen Durchbruch aus der Führungsnut gelangt.

In der Zeichnung ist der Erfindungsgegenstand beispielsweise dargestellt. Es zeigen
Fig. 1 eine erfindungsgemäße, an einen Koordinatentisch angeschlossene Presse zum Bearbeiten von Blechen in einer schematischen Draufsicht,
Fig. 2 diese Presse in einer Seitenansicht in einem größeren Maßstab,
Fig. 3 einen Axialschnitt durch die beiden Drehteller der Presse im Bereich des Pressenstempels in einem größeren Maßstab,
Fig. 4 eine der Fig. 3 entsprechende Darstellung eines winkelversetzten Schnittes,
Fig. 5 einen Schnitt nach der Linie V-V der Fig. 3 und
Fig. 6 eine Konstruktionsvariante der Lagerung der Unterwerkzeuge im unteren Drehteller in einem Vertikalschnitt.

Die dargestellte Presse weist ein im wesentlichen C-förmiges Gestell 1 auf, in dessen oberem Schenkel ein oberer Drehteller 2 und in dessen unterem Schenkel ein unterer Drehteller 3 koaxial gelagert sind. Diese Drehteller 2 und 3 tragen über den Umfang verteilte, zusammenwirkende Oberwerkzeuge 4 und Unterwerkzeuge 5, wobei das jeweils einzusetzende Werkzeugpaar 4, 5 durch eine entsprechende Drehung der Drehteller 2, 3 in die Arbeitsstellung gedreht wird, in der das ausgewählte Oberwerkzeug mit einem Pressenstempel 6 gekuppelt wird. Dieser Pressenstempel 6 wird nach dem Ausführungsbeispiel durch einen Hydraulikzylinder 7 betätigt und weist in seinem dem Oberwerkzeug 4 zugekehrten Kopf eine sich in Umfangsrichtung des Drehtellers 2 erstreckende, im Querschnitt T-förmige Kupplungsnut 8 auf, in die ein gegengleicher Kupplungsansatz 9 des Werkzeughalters 10 beim Drehen des oberen Drehtellers 2 eingreift. Da die in den Werkzeughalter 10 eingesetzten Oberwerkzeuge 4 im oberen Drehteller 2 axial verschiebbar gelagert sind, kann das mit dem Pressenstempel 6 gekuppelte Oberwerkzeug 4 bei einer Beaufschlagung des Hydraulikzylinders 7 einen Arbeitshub ausführen, bei dem in das Werkstück 11 beispielsweise ein Loch gestanzt wird.

Wie den Fig. 3 und 4 entnommen werden kann, ist der Werkzeughalter 10 für die Oberwerkzeuge 4 in einer Buchse 12 verschiebbar geführt, die im oberen Drehteller 2 selbst verschiebbar gelagert ist und einen Abstreifring 13 trägt. Diese Buchse 12 ist mit einer Platte 14 verbunden, die an federbeaufschlagten, im Drehteller 2 gelagerten Axialbolzen 15 axial abgestützt ist, so daß die Buchse 12 über diese federbeaufschlagten Axialbolzen 15 in einer Ruhestellung gehalten wird. Gegenüber der auf den Axialbolzen 15 aufliegenden Platte 14 ist der Werkzeughalter 10 durch eine Feder 16 abgestützt, so daß auch für die Oberwerkzeuge 4 definierte Ruhestellungen vorgegeben sind.

Nach der Kupplung eines der Oberwerkzeuge 4 mit dem Pressenstempel 6 kann das mit dem Pressenstempel 6 verbundene Oberwerkzeug 4 gegen die Federkräfte abgesenkt werden, wobei durch einen auf die Stützplatte 14 wirkenden Niederhalterstempel 17 die Buchse 12 mit dem Abstreifring 13 so lange mitbewegt wird, bis der Abstreifring 13 auf dem Werkstück 11 aufsitzt. Das Oberwerkzeug wird dann gegenüber dem Abstreifring 13 weiter gegen das Unterwerkzeug 5 vorgedrückt und in das Werkstück 11 ein Loch gestanzt. Beim Zurückziehen des Oberwerkzeuges 4 hält der Abstreifring 13 das Werkstück 11 vor einer Mitnahme durch das Oberwerkzeug 4 zurück.

Das zu bearbeitende Werkstück 11 wird auf einem der Presse zugeordneten Koordinatentisch 18 für die Bearbeitung positioniert. Zu diesem Zweck sind auf einem Kreuzschlitten 19 angeordnete Zangen 20 vorgesehen, die in zwei zueinander senkrechten Richtungen bewegt werden können. Das von diesen Zangen 20 erfaßte Werkstück 11 kann somit in der gewünschten Weise gegenüber der Presse ausgerichtet werden, indem es entsprechend auf dem Koordinatentisch verschoben wird. Hiefür ist es jedoch erforderlich, den Tisch im Zangenbereich abzusenken, um mit den Zangen 20 über die abgesenkten Tischteile hinwegfahren zu können. Nach dem dargestellten Ausführungsbeispiel ist der Tisch aus einzelnen Lamellen 21 zusammengesetzt, die entsprechend vertikal verschiebbar gelagert und beim Herannahen der Zangen absenkbar sind.

Damit nun die Zangen 20 auch im Bereich der nicht gebrauchten Unterwerkzeuge 5 unbehindert verschoben werden können, sind die Unterwerkzeuge 5 im Gegensatz zu herkömmlichen Pressen dieser Art axial verschiebbar im unteren Drehteller 3 gelagert, so daß sie ebenfalls unter die Bewegungsbahn 20 abgesenkt werden können. Die verschiebbare Lagerung der Unterwerkzeuge 5 wird durch Druckhülsen 22 sichergestellt, die verschiebbar im Drehteller 3 gehalten sind und im Bereich ihres oberen Endes die Werkzeughalter 23 für die Unterwerkzeuge 5 tragen. Zum Absenken der Unterwerkzeuge ist eine Absenkvorrichtung 24 vorgesehen, die aus einer Auflage 25 für die absenkbaren Unterwerkzeuge 5 besteht. Diese Auflage 25 ist mit Hilfe von Gleitstangen 26 verschiebbar im Gestell 1 geführt und kann mit Hilfe eines Zylinders 27 gehoben und gesenkt werden (Fig. 2). Um die nicht gebrauchten Unterwerkzeuge 5 tatsächlich abzusenken, weist die Auflage 25 zwei zum Drehteller 3 koaxiale Führungsnuten 28 für den Unterwerkzeugen 5 zugeordnete Mitnehmer 29 auf. Bei der Drehung des Drehtellers 3 werden die Mitnehmer 29 an den Druckhülsen 22 in die Führungsnuten der einen Kreisringsektor bildenden Auflage 25 eingeführt und können über diese Auflage bei einer entsprechenden Beaufschlagung des Zylinders 27 abgesenkt werden. Nicht abgesenkt darf selbstverständlich das zum Einsatz bestimmte, den Pressenstempel 6 gegenüberliegende Unterwerkzeug werden. Dies wird durch eine dem Pressenstempel 6 gegenüberliegende, gestellfeste Abstützung 30 für dieses Unterwerkzeug 5 erreicht, auf der die Druckhülse 22 des auf Grund der jeweiligen Drehstellung des Drehtellers 3 im Einsatz befindlichen Unterwerkzeuges 5 aufruht, wie dies in Fig. 3 dargestellt ist. Damit die Mitnehmer 29 dieses gegen ein axiales Verschieben abgestützten Unterwerkzeuges 5 nicht das Absenken der Auflage 25 für die benachbarten Unterwerkzeuge behindern können, weisen die Führungsnuten 28 der Auflage 25 im Bereich der Abstützung 30 axiale Durchbrüche 31 auf, durch die die Mitnehmer 29 aus den Führungsnuten 28 beim Absenken der Auflage 25 austreten können. Für einen Werkzeugwechsel muß die Auflage 25 wieder in die Ausgangsstellung angehoben werden, um die Unterwerkzeuge an der Abstützung 30 vorbeibewegen zu können. Nach dem Verlassen der Auflage 25 gleiten die Druckhülsen 22 auf ortsfest angeordnete Führungsflächen 32 des Gestelles 1 auf, die die Ausgangsstellung der verschiebbar gelagerten Unterwerkzeuge 5 sicherstellen.

Wie insbesondere der Fig. 4 entnommen werden kann, kann auf Grund der Absenkung der nicht im Einsatz befindlichen Unterwerkzeuge 5 eine freie Bewegungsbahn für die Zangen 20 geschaffen werden, so daß der Verstellung des Werkstückes 11 durch diese Unterwerkzeuge keine Grenzen gesetzt werden.

Zur Verstellung der Drehteller 2 und 3 können diese Drehteller in üblicher Weise mit Zahnkränzen 33 versehen werden, die mit über Riemen- oder Kettentriebe 34 von einer gemeinsamen Antriebeswelle 35 her angetriebenen Ritzeln 36 kämmen. Zur genauen Festlegung der Drehlage der Drehteller 2 und 3 sind radiale Bolzen 37 vorgesehen, die in entsprechende Zentrierbuchsen 38 der Drehteller 2 und 3 eingreifen und pneumatisch oder hydraulisch verstellt werden können.

Sind die Druckhülsen 22 mit Hilfe von Federn 39 gegenüber dem unteren Drehteller 3 abgestützt, wie dies in Fig. 6 angedeutet ist, so werden die Druckhülsen 22 über diese Federn 39 in der angehobenen Stellung gehalten, so daß die Führungsflächen 32 nach Fig. 5 entfallen können. Beim Absenken der nicht im Einsatz befindlichen Unterwerkzeuge 5 werden die Druckhülsen 22 gegen die Kraft dieser Federn 39 abgesenkt.

## Patentansprüche

1. Presse zum Bearbeiten von Blechen mit einem an einen _{K}oordinatentisch (18) angeschlossenen Gestell (1), das einen oberen Drehteller (2) mit über den Umfang verteilten, axial verstellbaren Oberwerkzeugen (4), einen unteren Drehteller (3) mit den Oberwerkzeugen (4) zugeordneten Unterwerkzeugen (5) und einen Pressenstempel (6) trägt, der mit dem zufolge der jeweiligen Drehstellung des oberen Drehtellers (2) in seinem Bereich befindlichen Oberwerkzeug (4) kuppelbar ist, dadurch gekennzeichnet, daß die Unterwerkzeuge (5) jeweils für sich axial verschiebbar im unteren Drehteller (3) gelagert sind, daß das Gestell (1) eine dem Pressenstempel (6) gegenüberliegende Abstützung (30) für das auf Grund der jeweiligen Drehstellung in seinem Bereich befindliche Unterwerkzeug (5) auweist und daß zumindest für die diesem Unterwerkzeug (5) unmittelbar benachbarten Unterwerkzeuge (5) eine Absenkvorrichtung (24) vorgesehen ist.

2. Presse nach Anspruch 1, dadurch gekennzeichnet, daß die Absenkvorrichtung (24) aus einer im Gestell (l) gelagerten, absenkbaren Auflage (25) für die Unterwerkzeuge (5) besteht.

3. Presse nach Anspruch 2, dadurch gekennzeichnet, daß die Auflage (25) zumindest eine zu den Drehtellern (2, 3) koaxiale Führungsnut (28) für den Unterwerkzeugen (5) zugeordnete, radiale Mitnehmer (29) aufweist und daß die Führungsnut (28) mit einem axialen Durchbruch (31) für den Mitnehmer (29) des sich jeweils im Bereich der Abstützung (30) befindlichen Unterwerkzeuges (5) versehen ist.
